# EUROPÄISCHE PATENTSCHRIFT

(11) **EP 0 191 889 B1**
(45) Veröffentlichungstag und Bekanntmachung des Hinweises auf die Patenterteilung: **09.10.1991**
(21) Anmeldenummer: 85105750.5
(22) Anmeldetag: 10.05.1985
(51) Int. Cl.: G10K 1/34

(54) **Glockenläutemaschine**
Bell-ringing engine
Moteur pour faire sonner une cloche

(30) Priorität: 14.02.1985 DE 3505062
(43) Veröffentlichungstag der Anmeldung: 27.08.1986
(73) Patentinhaber: Herforder Elektricitäts-Werke Bokelmann & Kuhlo GmbH & Co., D-4900 Herford (DE)
(72) Erfinder: Mursch, Bernhard, Dr.-Ing., D-5608 Radevormwald (DE)
(74) Vertreter: Patentanwälte Dipl.-Ing. Bodo Thielking Dipl.-Ing. Otto Elbertzhagen

(56) Entgegenhaltungen:
- EP-A- 0 120 436
- DE-A- 2 052 367
- US-A- 1 945 069
- US-A- 2 952 013

## Beschreibung

Die Erfindung bezieht sich auf ein Verfahren zum Betrieb einer Glockenläutemaschine mit einem reversierbaren Antriebsmotor für eine pendelnd anzutreibende Glocke und mit einer Steuervorrichtung, die während einer oder beider Halbschwingungen der Glocke den Antriebsmotor über variable Zeit- oder Wegabschnitte ein- und ausschaltet, wobei nach dem Hochläuten der eingeschwungene Zustand der Glocke durch Verminderung der dem Antriebsmotor zugeführten, elektrischen Energie mittels Verkürzung der Einschaltdauer oder des Einschaltweges pro Schwingung gehalten wird.

Eine solches Verfahren ist aus der DE-A 20 52 367 bekannt. Dort wird der Antriebsmotor während einer stationären Betriebsphase mit reduzierter Antriebsleistung gefahren, die gerade ausreichen soll, um die Glocke in der erreichten Schwingungshöhe zu halten. Es sind in genannten Dokument jedoch keine Angaben darüber gemacht, wie bei unterschiedlichen Betriebsbedingungen die vorgegebene Schwingungshöhe der Glocke eingehalten werden kann. Gerade darin liegt ein besonderes Problem bei Glockenläutemaschinen, weil im eingeschwungenen Zustand eine optimale Intonation der Glocke erzielt werden soll.

Betriebsverfahren der bekannten Art haben deshalb den Nachteil, daß sich im Laufe der Zeit und unter unterschiedlichen Bedingungen der Intonation der Glocke ändert. Infolge mechanischer Beeinträchtigungen insbesondere durch Witterungseinflüße, wie durch hohe und niedrige Temperaturen, kann sich eine relative Leicht- oder Schwergängigkeit der gesamten Glockenläutemaschine ergeben, was zumindest im eingeschwungenen Zustand zu unterschiedlichen Ausschwungwinkeln und damit zu der veränderten Intonation der Glocke führt.

Es ist deshalb Aufgabe der Erfindung, eine Glockenläutemaschine der gattungsbildenden Art zu verbessern, indem der der optimalen Intonation entsprechende Ausschwungwinkel der Glocke im eingeschwungenen Zustand unabhängig von den jeweiligen Betriebsverhältnissen eingehalten wird.

Diese Aufgabe wird bei einem Verfahren zum Betrieb einer Glockenläutemaschine der gattungsgemäßen Art nach der Erfindung dadurch gelöst, daß für den eingeschwungenen Zustand ein Sollwert für den Ausschwungwinkel vorgegeben wird, bei dessen Erreichen die vom Schwingungssystem zum Halten des Ausschwungwinkel-Sollwertes benötigte Verlustenergie ermittelt und darauf die dem Antriebsmotor zugeführte verminderte elektrische Energie eingestellt wird und daß die Verlustenergie des Schwingungssystems pro Schwingung oder Halbschwingung aus der Differenz Δα₂ des letzten Ausschwungwinkels α, den die Glocke mit der Beendgigung der Hochläutephase erreicht, und des nächstfolgenden, dagegen verminderten Ausschwungwinkels α ermittelt wird, den die Glocke nach Durchlaufen einer antriebsfreien, Halb- oder Vollschwingung vor der Einstellung des Haltezustandes erreicht.

Der besondere Vorteil der Erfindung liegt darin, daß mit dem Erreichen des Sollwertes des Ausschwungwinkels dem Motor nur noch diejenige Verlustarbeit zugeführt wird, die bei der jeweils vorhandenen Betriebsbedingung erforderlich ist, um den vorgegebenen Ausschwungwinkel beizubehalten. Dies ist unabhängig davon, wie groß die Überschußenergie ist, die dem Antriebsmotor während der Hochläutephase zugeführt wird, um die Glocke schnell auf einen vorgegebenen Ausschwungwinkel hochzuläuten.

Die Bestimmung der Verlustenergie oder der Differenzenergie, die dem Motor beim Übergang von der Hochläutephase in den eingeschwungenen Zustand entzogen werden muß, läßt sich mittelbar über die jeweiligen Ausschwungwinkel bestimmen, die sich unter den nachstehenden Bedingungen ergeben und die in einem üblichen Rechner gespeichert, verarbeitet und in Steuergrößen für den Antriebsmotor umgewandelt werden können.

Beim erstmaligen Überschreiben des Sollwertes des Ausschwungwinkels wird der tatsächlich erreichte Winkel und der bei der vorherigen Halb- oder Vollschwingung erreichte Ausschwungwinkel ermittelt und gespeichert. Von diesen beiden Winkeln wird dann eine Differenzgröße gebildet, die der Energiedifferenz proportional ist, die sich aus denjenigen Energien ergibt, die dem Schwingungssystem in der betrachteten letzten Periode und der vorangehenden, vorletzten Periode zugeführt worden sind. Auf der mechanischen Seite schlägt sich diese Energiedifferenz in einer Zunahme der potentiellen Energie durch Höhengewinn nieder, wobei allerdings ein Teil der Energiedifferenz von den Verlusten des Schwingungssystems aufgezehrt wird. Letztlich ist also die Differenz des maximalen Ausschwungwinkels zu dem des vorherigen Ausschwungwinkels der Summe der Verlustenergie und der dem Schwingungssystem zugeführten potentiellen Energie während der letzten Periode proportional und kann entsprechend als Regel- oder Stellgröße verwertet werden.

Eine weitere Differenz zweier Ausschwungwinkel, die am Beginn und am Ende einer Leerlaufperiode des Schwingungssystems ermittelt werden, kann als proportionale Größe für die während dieser Periode aufgetretene Verlustenergie erfaßt werden. Man läßt dazu, sobald der Sollwert des Ausschwungwinkels erreicht ist, das System über eine Halb- oder eine Vollschwingung leer durchschwingen, wobei sich naturgemäß infolge der auftretenden Verluste zu Beginn und am Ende dieser Periode unterschiedliche Ausschwungwinkel ergeben. Diese Winkeldifferenz kann als Operationsgröße unmittelbar für die Steuerung des Antriebsmotors ausgewertet werden; man kann diese Größe jedoch auch in Relation zu der weiter oben beschriebenen Winkeldifferenz setzen, um aus der dazu proportionalen Energiedifferenz die dem System zugeführte potentielle Energie eliminieren zu können, um die dann die dem Antriebsmotor zugeführte elektrische Energie vermindert werden muß, um unter Deckung der Verluste das eingeschwungene System mit dem Sollwert des Ausschwungwinkels pendeln zu lassen.

In guter Annäherung kann die Einschaltdauer oder der Einschaltweg für den Antriebsmotor, die pro Periode für die Hochläutephase festgelegt ist, beim Wechsel in den Haltezustand im Verhältnis, der Ausschwungwinkeldifferenz, die sich aus der letzten Periode des Hochläutevorgangs ergibt, im Verhältnis zu der Ausschwungwinkeldifferenz verkürzt werden, die in der eingeschobenen Leerlaufphase ermittelt wird. Das setzt natürlich voraus, daß während der Einschaltphasen der Antriebsmotor mit zumindest annähernd konstanter Leistung betrieben wird, was bei Glockenläutemaschinen, bei denen die Glocke von einem schlupffrei angekuppelten Asynchronmotor angetrieben wird, in der Regel der Fall ist. Dann vermindert sich nämlich die pro Halbschwingung oder Schwingung dem System zugeführte elektrische Energie beim Wechsel in den Haltezustand gerade in dem Maße, daß potentielle Energie zur Erlangung eines höheren Ausschwungwinkels der Glocke nicht mehr zugeführt und unter Deckung der Verluste der erreichte Ausschwungwinkel beibehalten wird.

Die Erfindung wird nachfolgend anhand der Zeichnung anhand eines Rechenbeispiels weiter erläutert. Dabei zeigt die Zeichnung schematisch das Pendelsystem einer Glocke mit den zugehörigen Ausschwungwinkeln.

Im einzelnen verdeutlicht die Zeichnung diejenigen Ausschwungwinkel, die sich an einem der Umkehrpunkte des Glockenweges beim Wechsel von der Hochläutephase in den eingeschwungenen Haltezustand ergeben. Dabei soll die Glocke den Sollwert α des Ausschwungwinkels erreichen.

In der letzten Schwingungsperiode vor Erreichen des Sollwertes α erreicht die Glocke lediglich den Ausschwungwinkel α₁. Während der letzten Schwingungsperiode in der Hochläutephase wird dem Schwingungssystem soviel Energie zugeführt, daß sich der Schwingungswinkel α₁ um den Differenzwinkel Δα₁ vergrößert.

Die während dieser letzten Schwingungsperiode zugeführte Energie ist dann

Dabei bedeuten:
- G_{Gl}: = Glockengewicht

Im Verhältnis zur gespeicherten Gesamtenergie E ergibt sich:

Die zuletzt zugeführte Energie ΔE_{ZU} ist ferner darstellbar als

${\text{ΔE}}_{\text{ZU}} \text{= C · Δt₁ (Δα₁),}$

wobei C eine Konstante für die mittlere Motorleistung und Δt₁ die Einschaltdauer des Antriebsmotors während der letzten Schwingungsperiode ist.

Für den Ausgleich der Verluste beträgt die zuzuführende Verlustenergie im eingeschwungenen Zustand während der Leerlaufperiode Δt₂

${\text{ΔE}}_{\text{V}} \text{= C · Δt₁ (Δα₂).}$

Wie dazu die Zeichnung zeigt, verringert sich während der Leerlaufperiode der Ausschwungwinkel von dem Wert α auf den Wert α ₂. Die Differenz des Ausschwungwinkels während dieser Periode beträgt Δα₂.

Am besten bestimmt man die im eingeschwungenen Zustand noch zuzuführende Energie aus dem Verhältnis ΔE_{V} : ΔE_{ZU} . Da dann für beide Phasen, die Hochläutephase und den Haltezustand, die Motorkonstante C gleich ist, muß gelten:

Daraus folgt:

Solange Δα₂ < Δα₁ « α₁ ist, läßt sich weiter vereinfachen

Die Schlußfolgerung ist:
Wenn man die Winkeländerung Δα₁ der letzten Schwingungsperiode der Hochläutephase und die Verminderung Δα₂ des Schwingungswinkels der ersten, antriebsfreien Schwingungsperiode mißt, dann kann man das Zeitintervall für die Einschaltung des Antriebsmotors der Läutemaschine, das für die Hochläutephase festgelegt ist, für die eingeschwungene Phase im verhältnis Δα₂ : Δα₁ verkürzen und wird damit bei guter Näherung die Glocke auf dem Sollwert des Ausschwungwinkels halten können.

## Patentansprüche

1. Verfahren zum Betrieb einer Glockenläutemaschine mit einem reversierbaren Antriebsmotor für eine pendelnd anzutreibende Glocke und mit einer Steuervorrichtung, die während einer oder beider Halbschwingungen der Glocke den Antriebsmotor über variable Zeit- oder Wegabschnitte ein- und ausschaltet, wobei nach dem Hochläuten der eingeschwungene Zustand der Glocke durch Verminderung der dem Antriebsmotor zugeführten, elektrischen Energie mittels Verkürzung der Einschaltdauer oder des Einschaltweges pro Schwingung gehalten wird,
dadurch gekennzeichnet,
daß für den eingeschwungenen Zustand ein Sollwert für den Ausschwungwinkel vorgegeben wird, bei dessen Erreichen die vom Schwingungssystem zum Halten des Ausschwungwinkel-Sollwertes benötigte Verlustenergie ermittelt und darauf die dem Antriebsmotor zugeführte, verminderte elektrische Energie eingestellt wird, und daß die Verlustenergie des Schwingungssystems pro Schwingung oder Halbschwingung aus der Differenz (Δα₂) des letzten Ausschwungwinkels (α), den die Glocke mit der Beendigung der Hochläutephase erreicht, und des nächstfolgenden, dagegen verminderten Ausschwungwinkels (α₂) ermittelt wird, den die Glocke nach Durchlaufen einer antriebsfreien Halb- oder Vollschwingung vor der Einstellung des Haltezustandes erreicht.

2. Verfahren nach Anspruch 1,
dadurch gekennzeichnet,
daß zunächst für die letzte Schwingung oder Halbschwingung der Hochläutephase die Summe der Verlustenergie und der dem Schwingungssystem zugeführten potentiellen Energie aus der Differenz (Δα₁) des letzten Ausschwungwinkels (α) und des vorangehenden, vorletzten Ausschwungwinkels (α₁) ermittelt, davon die anschließend ermittelte Verlustenergie abgezogen und die dem Antriebsmotor zugeführte Energie während der letzten Schwingung bzw. Halbschwingung der Hochläutephase um die als Differenz verbleibende potentielle Energie beim Übergang in den Haltezustand vermindert wird.

3. Verfahren nach Anspruch 2,
dadurch gekennzeichnet,
daß in Annäherungslösung die Einschaltdauer oder der Einschaltweg für den Antriebsmotor pro Schwingung oder Halbschwingung der Hochläutephase beim Wechsel in den Haltezustand im Verhältnis der Ausschwungwinkeldifferenzen Δα₂ : Δα₁ verkürzt wird.

## Claims

1. Method of operating a bell actuating apparatus with a reversible drive motor for a bell which is to be driven to carry out a pendulum motion and with a control device which during a single semi-amplitude or both semi-amplitudes of the bell activates or deactivates the drive motor for variable periods of time and distances of length of travel, whereby after bringing the bell to its peak pendulum stage the attained condition of pendulum motion is maintained by way of decreasing the electrical energy which is passed to the drive motor by means of decreasing the duration of the on condition or the distance of travel of the switching travel per amplitude, characterized thereby that
for the attained condition of pendulum motion a value is preset in conformity with the amplitude angle upon attainment of which there is determined the dissipation energy which is necessary for the swing-system to maintain the pre-set value of the amplitude angle and thereafter the decreased electrical energy passed to the drive motor is set, and that the dissipation energy of the swing-system per full amplitude or semi-amplitude is determined from the difference (Δα₂) of the last amplitude angle (α) which the bell attains at the point of completion of the phase to reach its peak pendulum stage, and the next following but decreased amplitude angle (α₂) which the bell attains after carrying out a semi-amplitude or a full amplitude without being driven prior to attainment of the full stop condition.

2. Method according to Claim 1, characterized thereby that
initially for the last amplitude or semi-amplitude of the phase to reach the peak pendulum stage is determined the sum of the dissipation energy and the potential energy introduced to the swing-system from the difference (Δα₁) of the last amplitude angle (α) and the preceding: next-to-last, amplitude angle (α₁),
from this is deducted the subsequently determined dissipation energy, and the energy passed to the drive motor during the last amplitude or respectively semi-amplitude of the phase to reach the peak pendulum stage is decreased by the amount equivalent to the difference remaining as potential energy at the change to the condition of full stop.

3. Method according to Claim 2, characterized thereby that
as an approximation solution the period of duration of the on condition or the distance of length of travel of the switching travel of the drive motor per amplitude or semi-amplitude of the phase to reach the peak pendulum stage at the change to the condition of full stop is decreased in conformity with the ratio of the amplitude angle difference (Δα₂:Δα₁).

## Revendications

1. Procédé pour faire sonner une cloche avec un moteur d'entraînement réversible et un dispositif de commande, qui met en marche et arrête le moteur d'entraînement pendant une ou deux demi-oscillations de la cloche pendant un laps de temps ou une section de parcours variable, le régime transitoire de la cloche étant maintenu, après le régime de grande puissance, en raison de la réduction de l'énergie électrique transmise au moteur d'entraînement, par la réduction du laps de temps ou de la section de parcours commuté/e, caractérisé par le fait qu'une valeur prescrite d'angle d'extinction de l'oscillation est allouée pour le régime transitoire, à l'obtention de laquelle l'énergie excédentaire, nécessaire au système d'oscillation pour maintenir la valeur d'angle d'extinction d'oscillation prescrite, est déterminée, l'énergie électrique réduite, transmise au moteur d'entraînement, étant ensuite réglée, et que l'énergie excédentaire du système d'oscillation par oscillation ou demi-oscillation est déterminée sur la base de la différence (Δ₂) entre le dernier angle d'extinction (α), qu'atteint la cloche à la fin de la phase du régime de grande puissance, et l'angle d'extinction d'oscillation suivant, réduit par contre, (α₂), atteint par la cloche après accomplissement d'une demi-oscillation ou d'une oscillation complète, avant l'état d'arrêt.

2. Procédé pour faire sonner une cloche à l'aide d'un moteur selon revendication 1, caractérisé par le fait que, tout d'abord, la somme de l'énergie excédentaire et de l'énergie potentielle, transmise au système d'oscillation est déterminée, pour la dernière oscillation ou demi-oscillation du régime de grande puissance, sur la base de la différence (Δα₁) entre le dernier angle d'extinction d'oscillation (α) et l'avant-dernier angle d'extinction d'oscillation précédent (α1), l'énergie excédentaire, ensuite déterminée, en étant retranchée, et l'énergie transmise au moteur étant réduite, au cours de la dernière oscillation ou demi-oscillation de la phase de régime de grande puissance, de l'énergie potentielle à l'état d'arrêt, demeurée comme différence.

3. Procédé pour faire sonner une cloche avec un moteur selon revendication 2, caractérisé par le fait que, dans une solution approchante, la durée ou le parcours commuté/e pour le moteur d'entraînement, par oscillation ou demi-oscillation du régime de grande puissance, lors du passage à l'état d'arrêt, est réduit/e dans la relation des différences des angles d'extinction d'oscillation (Δα₂: α₁. .
